# EUROPÄISCHE PATENTANMELDUNG

(11) **EP 1 153 629 A1**
(43) Veröffentlichungstag der Anmeldung: **14.11.2001**
(21) Anmeldenummer: 00110320.9
(22) Anmeldetag: 13.05.2000
(51) Int. Cl.: A62B 17/00

(54) **Brandschutzumhang**

(71) Anmelder: Vogel, Walter, 74420 Oberrot-Hausen (DE)
(72) Erfinder: Vogel, Walter, 74420 Oberrot-Hausen (DE)

(57) **Zusammenfassung**

Die Erfindung beschreibt einen Brandschutzumhang mit fluoreszierenden Sicherheitstreifen oder Felder zum Schutz der Passagiere vor Hitzeeinwirkung und Flammen bei Entstehung eine Brandes in Flugzeugen, z.B. bei Notlandungen. Die fluoreszierenden Sicherheitsstreifen oder Felder ermöglichen das rasche Auffinden von hilfebdürftigen Passagieren, die nicht mehr aus eigener Kraft das Flugzeug verlassen können.

## Beschreibung

Der Erfindung liegt das Problem zugrunde, daß im Brandfall, z.B. bei Flugzeugen im Falle einer Notlandung Feuer ausbricht und die Passagiere den Flammen und dem dabei entstehenden heißen Rauch ungehindert ausgesetzt sind.

Bei Flugzeugunfällen entsteht zunächst nur ein Schwelbrand. Infolge Zugluft nach einem Crash oder plötzlicher Evakuierung der Fluggäste breitet sich der Brandherd explosionsartig aus, wobei eine so entstehende Flammenwand oftmals den gesamten Innenraum erfaßt. Ungeschützt werden die Passagiere im Extremfall zum platzenden Fackelzug.

Es kommt dabei bei den Passagieren zu dem gefürchteten Kleiderbrand, wobei durch Verglosten und Verklumpen der Textilfasern erhebliche und gefährliche Gewebeverbrennungen entstehen können. Solche schweren Verletzungen sind trotz Schutzhaltung und Notlandevorschriften in der Regel nicht vermeidbar.

Die Erfindung löst die Aufgabe, die Passagiere durch den erfindungsgemäßen Brandschutzumhang vor der großen Hitzeeinwirkung effektiv und wirkungsvoll zu schützen.

Das Problem wird durch den gemäß den Patentansprüchen 1 bis 7 beschriebenen Brandschutzumhang gelöst.

Bei Gefahr eines unmittelbar bevorstehenden Brandes kann der Brandschutzumhang schnell, einfach und problemlos übergeworfen werden. Vor der zu erwartenden Notlandung oder des zu erwartenden Brandes bleibt im Regelfall genügend Zeit zur Ausgabe und Überstreifen des Brandschutzumhanges.

Die Passagiere sind somit nicht völlig ungeschützt den Flammen ausgesetzt.

Eine weitere vorteilhafte Ausbildung des Brandschutzumhanges erfolgt durch fluoreszierende Sicherheits - streifen oder eine Ausführung des gesamten Umhanges in Signalfarbe. Hierduch wird die Suche nach Opfern bei Dunkelheit, z.B. Ausfall der Beleuchtung oder nachts erleichtert. Große Gebiete sind im Notfall dann nur noch punktuell auszuleuchten.

Ein direkter Wärmetransport von Sitzreihe zu Sitzreihe kann bei Verwendung des Brandschutzumhanges nicht mehr erfolgen, da Wärme nicht von einem kälteren Ort zu einem wärmeren Ort fließt. Der gefürchtete Flash-over wird so gebündelt und gemindert, unter Umständen sogar verhindert.

Ein Ausführungsbeispiel zeigt die Fig.1

Hierin ist 1 der gesamte ausgefaltete Brandschutzumhang an den sich die Kapuze 2 als Kopfschutz anschließt. 3 ist das offene Seitenteil mit Schließbänder 4. Zum Durchstecken der Hände und zur Erzielung ausreichender Bewegungsfreiheit sind Handschlitze 5 vorgesehen. Die fluoreszierenden Sicherheitsstreifen sind mit 6 gekennzeichnet.

## Patentansprüche

1. Brandschutzumhang, **gekennzeichnet dadurch, daß** ein leichtes Gewebe,bestehend aus schwer entflammbarem Material im Brandfall umgehangen wird.

2. Brandschutzumhang nach Anspruch 1, **gekennzeichnet dadurch, daß** das schwer entflammbare Material aus speziellem flammhemmmenden Stoff oder Glasfasergewebe besteht.

3. Brandschutzumhang nach Anspruch 1, **gekennzeichnet dadurch,daß** dieser Umhang vorwiegend für Flugzeugbesatzung und Flugzeugpassagiere verwendet wird.

4. Brandschutzumhang nach Anspruch 1, **gekennzeichnet dadurch,daß** dieser Umhang fluoreszierende Sicherheitsstreifen aufweist oder aber ganz in Signalfarbe ausgeführt ist.

5. Brandschutzumhang nach Anspruch 1, **gekennzeichnet dadurch, daß** dieser zusammenfaltbar und platzsparend aufbewahrt werden kann.

6. Brandschutzumhang nach Anspruch 1, **gekennzeichnet dadurch,daß** dieser im Brandfall leicht überwerfbar ist.

7. Brandschutzumhang nach Anspruch 1, **gekennzeichnet dadurch,daß** der Umhang so ausgebildet ist,daß die Bewegungsfreiheit nicht eingeschränkt wird.
